# EUROPÄISCHE PATENTSCHRIFT

(11) **EP 0 240 508 B1**
(45) Veröffentlichungstag und Bekanntmachung des Hinweises auf die Patenterteilung: **26.07.1989**
(21) Anmeldenummer: 86905218.3
(22) Anmeldetag: 13.09.1986
(51) Int. Cl.: B65B 1/30, B65B 63/02

(54) **VORRICHTUNG ZUM ABMESSEN UND ABFÜLLEN VON MENGEN AUS ZERBRECHLICHEM STÜCKIGEM GUT**
DEVICE FOR MEASURING AND FILLING QUANTITIES OF BRITTLE PRODUCTS IN PIECE-FORM
DISPOSITIF DE MESURE ET DE REMPLISSAGE QUANTITATIFS POUR PRODUITS EN MORCEAUX FRIABLES

(30) Priorität: 10.10.1985 DE 3536173
(43) Veröffentlichungstag der Anmeldung: 14.10.1987
(73) Patentinhaber: ROBERT BOSCH GMBH, 70442 Stuttgart (DE)
(72) Erfinder: VAN DUYNHOVEN, Adrianus, NL-5752 AE Beurne (NL); LEYPOLD, Helmut, D-7257 Ditzingen (DE)
(86) Internationale Anmeldenummer: DE8600364
(87) Internationale Veröffentlichungsnummer: WO8702326

(56) Entgegenhaltungen:
- DE-A- 1 966 092
- DE-A- 2 041 115
- DE-A- 2 109 834
- DE-A- 3 146 094
- DE-B- 1 057 952
- DE-C- 162 172
- DE-C- 911 232
- US-A- 2 522 884
- US-A- 3 175 337

## Beschreibung

Die Erfindung geht aus von einer Abmeß- und Abfüllvorrichtung nach der Gattung des Hauptanspruchs. Verschiedene grobflockige und stückige Güter, wie beispielsweise Cereals, Kartoffelchips u.a., haben ein spezifisches Gewicht, das in einem breiten Bereich streut. Werden solche Güter in Mengen mit einem vorgegebenen Gewicht abgemessen und in Verpackungsbehälter bestimmter Größe abgefüllt, hat der Verbraucher bei manchen Packungen den Eindruck, als ob diese nicht richtig gefüllt wären. Ferner ergeben sich bei Verwendung von flexiblen Verpackungen, wie Beuteln, aufgrund der schwankenden Volumina Schwierigkeiten beim Verschließen und beim Handhaben der Beutelpackungen beim Einbringen in Einzel- oder Sammelkartons mit vorgegebener Größe.

Zum Verpacken von lockerem Material, wie Erde, Torf und ähnlichem, ist aus der DE-A-2 109 834 eine Maschine mit einer Verpackungseinrichtung und einer Abmeßeinrichtung bekanntgeworden, die an einem schrittweise gedrehten Drehteller mehrere Meßgefäße hat. Auf einer ersten Station wird jedes Meßgefäß mit Gut gestrichen vollgefüllt und auf einer nachfolgenden Station die so abgemessene Gutmenge mit einem in das Meßgefäß eintauchenden Preßkolben zu einem Preßling verdichtet, den schließlich ein Ausstoßkolben im Bereich der Verpackungseinrichtung in eine Verpackungshülle schiebt. Eine derartige Maschine ist zum Abmessen und Verpacken von bruchempfindlichem Gut, das in Mengen mit einem bestimmten Gewicht in den Handel kommt, nicht brauchbar.

Ferner ist aus der DE-A-3 146 094 eine Vorrichtung zum Abmessen und Verpacken von pulverförmigem Gut bekannt, bei der jeweils eine abgewogene Gutmenge in einen Rahmen gefüllt, diese darauf mit einem Verdichtungskolben zu einem Preßkörper geformt und schließlich der Preßkörper nach Entfernen des Rahmens zu einer Abpackstation befördert wird. Auch diese Vorrichtung ist zum Verpacken von bruchempfindlichem Gut nicht geeignet.

Schließlich zeigt die DE-B-1 057 952 eine Verpackungsmaschine, auf der Behälter mit volumenmäßig abgemessenem Schüttgut gefüllt werden, wobei durch Gewichtskontrolle Volumenänderungen durchgeführt werden. Eine dem Förderweg der gefüllten Verpackungsbehälter zugeordnete Füllhöhentasteinrichtung überwacht die Füllhöhe des Guts in den Verpackungsbehältern und steuert eine Vibrations-Verdichtungseinrichtung in der Weise, daß das Füllgut in den die Maschine verlassenden Packungen annähernd die gleiche Füllhöhe erreicht. Mit der bekannten Verpackungsmaschine lassen sich nur durch Rüttelung verdichtbare Güter verpacken.

Aufgabe der Erfindung ist es, eine Vorrichtung zu schaffen, mit der zerbrechliches stückiges Gut bei schonender Behandlung in Mengen mit einem bestimmten Gewicht abgemessen und verpackt werden kann, wobei selbst bei schwankendem spezifischen Gewicht des Guts ein im wesentlichen einheitliches Volumen der Packungen erzielt wird. Die Lösung dieser Aufgabe ist im Kennzeichen des Anspruchs 1 angegeben.

Die erfindungsgemäße Vorrichtung hat den Vorteil, daß das Volumen der abgewogenen Gutmengen vor deren Einbringen in Verpackungsbehälter überprüft wird und solche Gutmengen einer Verdichtung unterzogen werden, deren Volumen ein bestimmtes Maximalmaß übersteigt, wobei durch Brechen von Einzelstücken das angestrebte Volumen erzeugt wird.

Durch die in den Unteransprüchen aufgeführten Maßnahmen sind vorteilhafte Ausgestaltungen und Verbesserungen der im Hauptanspruch angegebenen Vorrichtung möglich. Besonders vorteilhaft ist die Zuordnung einer Nachdosiereinrichtung zu der Fördereinrichtung, so daß bei zu geringem Volumen einer Packgutmenge eine zusätzliche Teilmenge der Hauptmenge beigegeben werden kann, um das angestrebte Volumen der abgefüllten Menge zu erreichen. Ferner können durch die Anordnung einer Zugabeeinrichtung an der Fördereinrichtung weitere Komponenten oder Werbegegenstände den Gutmengen beigegeben und zusammen mit diesen verpackt werden.

Ein Ausführungsbeispiel der Erfindung ist in der Zeichnung dargestellt und in der nachfolgenden Beschreibung näher erläutert. Es zeigen:
Fig. 1 eine Abmeß- und Abpackvorrichtung vereinfacht im Umfangsschnitt und
Fig. 2 eine der Fördereinrichtung der Abmeß- und Abpackvorrichtung nach Fig. 1 zugeordnete Füllhöhentasteinrichtung im Querschnitt.

Von einer Wägeeinrichtung 11 werden nacheinander einzelne Packgutmengen 10 eines schüttbaren stückigen Produkts nach Gewicht abgemessen und einer Fördereinrichtung 12 übergeben, welche die Mengen einer Abpackeinrichtung 13, beispielsweise einer an sich bekannten Schlauchbeutelform-, -füll-und -schließmaschine zuführt. Diese hat ein vertikales Füll- und Formrohr 14, um das eine Packstoffbahn 15 zu einem Schlauch 16 geformt, dieser taktweise mit einem Backenpaar 18 in Schlauchbeutelpackungen 17 unterteilt und taktweise vom Füll- und Formrohr 14 abgezogen wird, durch das jeweils eine Packgutmenge 10 in eine gerade gefertigte Schlauchbeutelpackung 17 gelangt. Da die Länge des abgezogenen Schlauches 16 und damit die Höhe der Beutelpackungen 17 gleichbleibend ist, hängt die Dicke der hergestellten Schlauchbeutelpackungen 17 bzw. die Möglichkeit sie korrekt zu verschließen vom jeweiligen Volumen der Packgutmenge 10 ab. Bei verschiedenen Gütern aus stückigen, sperrigen Teilen streut jedoch das spezifische Gewicht in einem großen Bereich.

Um zu erreichen, daß die nach Gewicht portionierten Gutmengen 10 auch annähernd gleiches Volumen zum Bilden gleichförmiger Beutelpackungen 17 aufweisen, werden die Packgutmengen 10 nicht direkt von der Wägeeinrichtung 11 der Abpackeinrichtung 13 übergeben, sondern in Gefäße 21 der Fördereinrichtung 12, so daß eine Behandlung der Packgutmengen 10 vor deren Verpacken möglich ist.

Die Fördereinrichtung 12 ist vorzugsweise ein um eine vertikale Achse schrittweise gedrehter Drehtisch mit einer oberen und unteren Platte 22, 23 sowie mit sechs auf einem Teilkreis gleichmäßig verteilten Gefäßen 21. Die Gefäße 21 bestehen aus je zwei teleskopierenden Büchsen 24, 25, von denen die obere 24 mit der oberen Platte 22 und die untere 25 mit der unteren Platte 23 fest verbunden sind. Durch axiales Verstellen der Platten 22, 23 kann das Volumen der Gefäße 21 verändert werden. Die obere Platte 22 ist mit der Abtriebswelle 26 eines Schrittschaltgetriebes 27 fest verbunden, das von einem Motor 28 angetrieben wird. Die zylindrischen Gefäße 21, die oben offen sind, werden unten durch eine ortsfeste Platte 29 verschlossen, außer im Bereich der Abpackeinrichtung 13, wo die Platte 29 einen Durchbruch 30 hat.

Entsprechend derAnzahl der Gefäße 21 durchläuft die schrittweise gedrehte Fördereinrichtung 12 mehrere, beispielsweise sechs Arbeitsstationen 1 bis 6. Oberhalb der Station 2 ist die Wägeeinrichtung 11 angeordnet, die in das dort befindliche Gefäß 21 jeweils eine abgewogene Packgutmenge 10 abschüttet. An der in Förderrichtung folgenden Station 3 ist eine Tasteinrichtung 32 angeordnet, die die Füllhöhe der in die Gefäße 21 eingebrachten Packgutmengen 10 überwacht. Diese Tasteinrichtung 32 hat einen von oben her in die Gefäße eintauchbaren Fühler 33, der bei jedem Stillstand der Fördereinrichtung 12 in das zugeführte Gefäß 21 von einem pneumatischen Arbeitszylinder 34 abgesenkt wird. Der Fühler 33 ist an einer Stange 35 befestigt, die über eine Feder 36 mit der Kolbenstange 37 verbunden ist. An der Stange 35 des Fühlers 33 ist außerdem über einen Bügel eine Tastfahne 38 befestigt, die beim Absenken des Fühlers 33 vor die Tastebene 42, 43 zweier im Abstand übereinander angeordneter Näherungsinitiatoren 40, 41 gelangen kann. Die Höhenlage der Näherungsinitiatoren 40, 41 ist derart eingestellt, daß die Tastfahne 38 bei einem Gefäß mit Übervolumen, das ist, wenn die in dem Gefäß 21 sich befindende Packgutmenge 10 ein über dem Soll liegendes Volumen hat, nicht in den Tastbereich einer der beiden Näherungsinitiatoren 40, 41 gelangt. Erreicht dagegen der Fühler 33 eine Höhe in dem Bereich zwischen den Füllebenen 42, 43 in einem Gefäß 21, so befindet sich die Tastfahne 38 im Tastbereich des oberen Näherungsinitiators 40. Erreicht der Fühler 33 eine Höhe, bei der die Tastfahne 38 beide Näherungsinitiatoren 40, 41 deckt, zeigt dies an, daß das Volumen der in dem Gefäß 21 befindlichen Packgutmenge 10 zu klein ist. Der Station 4 der Fördereinrichtung 12 ist ein Verdichter in Form einer von einem Arbeitszylinder 45 betätigten Preßplatte 46 zugeordnet, die in das auf Station 4 bereitgestellte Gefäß 21 mit der Kolbenstange 47 des Arbeitszylinders 45 eintauchbar ist. Hat die Tasteinrichtung 32 eine oberhalb der oberen Füllebene 42 liegende Füllhöhe der in einem Gefäß 21 befindlichen Gutmenge festgestellt, wird diese Information von einer nicht dargestellten Schalteinrichtung gespeichert, und wenn die getastete Gutmenge 10 nach einem Förderschritt der Fördereinrichtung 12 auf Station 4 angelangt ist, wird der Arbeitszylinder 45 von der Schalteinrichtung angesteuert, so daß dieser die Preßplatte 46 bis auf eine bestimmte, vorgegebene Höhe nach unten bewegt. Dabei wird die im Gefäß 21 befindliche Gutmenge zusammengedrückt, wobei Teile des zerbrechlichen sperrigen Gutes gebrochen werden. Beim Ertasten einer Füllhöhe zwischen den Füllebenen 42 und 43, d.h. wenn das Volumen der getasteten Füllmenge dem Soll entspricht, erhält der Arbeitszylinder keinen Befehl. Wird der Fühler 33 auf eine Höhe unterhalb der unteren Füllebene 43 abgesenkt, wird, um das Soll-Volumen der Gutmenge zu erzielen, eine zusätzliche Teilmenge des Füllguts der getasteten Gutmenge 10 auf Station 5 zugeführt. Dazu ist der Station 5 ein an sich bekannter Nachdosierer 50 zugeordnet, der bei Ansteuerung durch die Schalteinrichtung der auf Station 5 befindlichen Gutmenge 10 eine vorabgemessene kleinere Teilmenge abgibt. Dies kann auch eine andere Produktkomponente sein. Bei wiederholtem Tasten von Packgutmengen mit Untervolumen kann auch die Einstellung der Wägeeinrichtung für eine größere Abgabemenge angesteuert werden.

Die in einem Gefäß 21 der Fördereinrichtung 12 der Station 6 zugeführte Gutmenge 10 fällt dort durch den Durchbruch 30 in das Füll- und Formrohr 14 der Abpackvorrichtung 13 und wird in an sich bekannter Weise in Schlauchbeutel 17 verpackt.

Im Falle, daß den Packungen besondere Zugaben, wie Coupons, Werbegegenstände und dgl., beigegeben werden sollen, ist auf Station 1 der Fördereinrichtung 12 eine Zugabeeinrichtung 52 angeordnet, welche dem jeweils auf Station 1 einlaufenden Gefäß 21 einen Zugabeartikel 53 zuführt. Die Abgabe oder das Vorhandensein des Zugabeartikels 53 wird von einer Prüfeinrichtung 54 kontrolliert. Wenn kein Zugabeartikel 53 in ein Gefäß 21 eingeführt ist, veranlaßt die Prüfeinrichtung 54 über die nicht dargestellte zentrale Steuereinrichtung, daß in das nicht mit einem Zugabeartikel versehene Gefäß 21 auf Station 2 auch keine Gutmenge 10 eingeführt wird.

Bei dem oben beschriebenen Ausführungsbeispiel einer Abmeß- und Abpackvorrichtung wird der Verdichter 46 nur betätigt, wenn die Tasteinrichtung 32 eine zu große Füllhöhe feststellt. Die Steuerung der Preßplatte 46 kann abweichend davon auch so erfolgen, daß die Preßplatte bei jedem Arbeitstakt der Vorrichtung in das auf Station 4 zugeführte Gefäß 21 vorgeschoben wird. In diesem Falle steuert die Tasteinrichtung 32 lediglich eine Nachdosierung, wenn das Volumen der geprüften Gutmenge 10 gegenüber dem Soll zu klein ist.

Ferner wird darauf hingewiesen, daß zum Brechen von Teilen einer in einem Gefäß 21 befindlichen Gutmenge die Preßplatte 46 auch nach unten vorstehende Stifte aufweisen kann.

## Patentansprüche

1. Vorrichtung zum Abmessen und Abfüllen von Mengen aus sperrigem, zerbrechlichem stückigem Gut mit einer Abmeßeinrichtung (11) zum Portionieren einzelner Gutmengen (10), mit einer Verpakkungseinrichtung (13) für die Gutmengen, mit einer schrittweise geschalteten Fördereinrichtung (12) mit Gefäßen (21), welche die von der Abmeßeinrichtung abgeteilten Gutmengen nacheinander übernehmen und der Verpackungseinrichtung zuführen, und mit einem der Fördereinrichtung auf einer Station (4) hinter der Abmeßeinrichtung in das dort jeweils befindliche Gefäß (21) eintauchbaren Verdichtungsglied (46), dadurch gekennzeichnet, daß die Abmeßeinrichtung eine der Fördereinrichtung (12) zugeordnete Wägeeinrichtung (11) ist, und daß der Fördereinrichtung (12) eine Füllhöhentasteinrichtung (32) zugeordnet ist, die bei Feststellen eines Übervolumens in einem Gefäß (21) eine Betätigung des Verdichtungsgliedes (46) steuert.

2. Vorrichtung nach Anspruch 1, dadurch gekennzeichnet, daß das Verdichtungsglied (46) mehrere abstehende Stifte hat.

3. Vorrichtung nach Anspruch 2, dadurch gekennzeichnet, daß an einer Station der Fördereinrichtung (12) eine Nachdosiereinrichtung (50) angeordnet ist, welche von der Füllhöhentasteinrichtung (32) gesteuert jeweils eine kleine Gutmenge in ein Gefäß (21) der Fördereinrichtung abgibt.

4. Vorrichtung nach Anspruch 3, dadurch gekennzeichnet, daß die Nachdosiereinrichtung (50) der Fördereinrichtung (12) an der Station zugeordnet ist, an der die Verpackungseinrichtung (13) oder an einer Station vor dieser angeordnet ist.

5. Vorrichtung nach einem der vorhergehenden Ansprüche 1 bis 4, dadurch gekennzeichnet, daß an einer Station der Fördereinrichtung (12) vor der Wägeeinrichtung (11) eine Zugabeeinrichtung (52) zum Abgeben eines Zugabeartikels (53) angeordnet ist.

## Claims

1. Device for measuring and filling quantities of bulky, brittle product in piece-form with a measuring unit (11), for the apportioning of individual quantities of product (10), with a packing unit (13) forthe quantities of product, with a transport unit (12), switched step-by-step and having vessel (21), which successively take over the quantities of product divided off by the measuring unit and feed them to the packing unit, and with a compression component (46) the transport unit (12) on a station (4) after the measuring unit (sic) which component can enter into the vessel (21) respectively located there, characterized in that the measuring unit is a weighing unit (11) assigned to the transport unit (12), and in that the transport unit (12) is assigned a filling level sensing unit (32), which controls an actuation of the compression component (46) if an excess volume is established in a vessel (21).

2. Device according to Claim 1, characterized in that the compression component (46) has a plurality of projecting pins.

3. Device according to Claim 2, characterized in that there is arranged at a station of the transport unit (12) a top-up metering device (50) which, controlled by the filling level sensing unit (32), issues in each case a small quantity of product into a vessel (21) of the transport unit.

4. Device according to Claim 3, characterized in that the top-up metering device (50) is assigned to the transport unit (12) at the station at which the packing unit (13) is arranged, or at a station ahead of this.

5. Device according to one of the preceding Claims 1 to 4, characterized in that a supplementing unit (52) for the issuing of a supplementary article (53) is arranged at a station of the transport unit (12) ahead of the weighing unit (11).

## Revendications

1. Dispositif de mesure et de remplissage quantitatifs pour produits en morceaux friables, comprenant un dispositif de mesure (11) pour créer des portions de quantités de produit (10) individuelles, un dispositif d'empaquetage (13) pour les quantités de produit, avec un dispositif de transport (12) à récipients (21), se déplaçant pas-à-pas, prenant en charge les unes après les autres les quantités de produit subdivisées par le dispositif de mesure et les amenant au dispositif d'empaquetage, et comprenant un organe de compactage (46) disposé sur le dispositif de transport (12), sur un poste (4) situé derrière le dispositif de mesure, immergeable dans le récipient (21 ) qui s'y trouve, caractérisé en ce que le dispositif de mesure est un dispositif de pesée (11) affecté au dispositif de transport (12) et en ce qu'un dispositif de mesure de la hauteur de remplissage (32) est affecté au dispositif de transport (12), commandant un actionnement de l'organe de compactage (46) lors de la constatation d'un excès de volume dans un récipient (21).

2. Dispositif selon la revendication 1, caractérisé en ce que l'organe de compactage (46) présente plusieurs broches en saillie.

3. Dispositif selon la revendication 2, caractérisé en ce qu'un dispositif doseur retoucheur (50) est disposé sur un poste du dispositif de transport (12), commandé par le dispositif de la mesure de hauteur de remplissage (32) pour délivrer chaque fois une petite quantité de produit dans un récipient (21) du dispositif de transport.

4. Dispositif selon la revendication 3, caractérisé en ce que le dispositif doseur retoucheur (50) du dispositif de transport (12) est disposé sur le poste sur lequel est disposé le dispositif d'empaquetage (13) ou sur un poste situé avant celui-ci.

5. Dispositif selon l'une des revendications 1 à 4, caractérisé en ce qu'un dispositif d'adjonction (52) destiné à délivrer un article d'ajout (43) est disposé sur un poste du dispositif de transport (12) situé avant le dispositif de pesée (11).
